# DEMANDE DE BREVET EUROPEEN

(11) **EP 0 271 394 A1**
(43) Date de publication de la demande: **15.06.1988**
(21) Numéro de dépôt: 87402634.7
(22) Date de dépôt: 24.11.1987
(51) Int. Cl.: G10K 11/34

(54) **Sonde d'échographe avec circuit de connexion perfectionné**

(30) Priorité: 28.11.1986 FR 8616660
(71) Demandeur: THOMSON-CGR, 75015 Paris (FR)
(72) Inventeur: Gelly, Jean-François, F-75008 Paris (FR); Dubut, Patrick, F-75008 Paris (FR); Elziere, Jacques, F-75008 Paris (FR)
(74) Mandataire: Grynwald, Albert

(57) **Abrégé**

La réalisation de sondes à barrette courbe rend nécessaire, en particulier en haute fréquence, la réalisation de circuits de connexion des éléments piézo-électriques des barrettes qui soient compatibles avec la courbure infligée à la barrette après qu'elle ait été fabriquée à plat. Dans l'invention on pallie cette difficulté en adjoignant de part et d'autre des éléments un relais de forme générale parallélépipédique, métallisé sur au moins deux (12,13) de ses faces adjacentes, pour transposer une face (7) de connexion située dans un plan qui doit être courbé en une face de connexion (13) perpendiculaire et dont l'orientation reste inchangée et parallèle à un même plan lors de l'opération de courbure. Il en résulte que la connexion est simplifiée.

## Description

La présente invention a pour objet une sonde d'échographe avec circuit de connexion perfectionné. Elle trouve plus particulièrement son application dans le domaine médical où de telles sondes sont utilisées pour des examens échographiques susceptibles de permettre la révélation des structures internes des tissus d'un corps humain examiné. Elle peut néanmoins trouver son application dans tous les autres domaines de l'industrie où on utilise des échographes dont la fréquence du signal acoustique est élevée. En effet l'élévation de cette fréquence entraine une réduction correspondante de la taille des sondes. Il en résulte des problèmes spécifiques de connexion dûs à la miniaturisation. La présente invention en propose une solution.

Un échographe comporte en principe des moyens pour émettre un signal électrique vibrant à une fréquence acoustique, une sonde transductrice recevant ce signal électrique et le transformant en une excitation mécanique, cette sonde étant appliquée contre un milieu à insonifier. Le signal de rétrodiffusion qui résulte de l'insonification du milieu est en général reçu par la même sonde, pendant des arrêts de l'émission. La sonde ainsi réversible retransforme le signal acoustique qui l'atteint en un signal électrique. Celui-ci est appliqué à des organes de réception. Dans la sonde les moyens qui effectuent la transformation d'un signal électrique en un signal acoustique et/ou vice versa, comportent d'une manière connue des éléments d'un cristal piézo-éléctrique. Le dispositif de connexion objet de l'invention concerne le raccordement électrique de tous les éléments de la sonde. Dans une sonde les éléments piézo-électriques sont en général alignés les uns contre les autres pour former une barrette. Par rapport au phénomène acoustique on distingue sur cette barrete une face avant, du coté où se propage le signal acoustique utile, et une face arrière opposée à la face avant.

Le processus de transormation électrique-acoustique se produit de manière la plus efficace lorsque les faces avant et arrière des éléments de la barrette sont munies d'électrodes. Lors de l'émission, le signal électrique est appliqué sur ces électrodes, il provoque l'éxistence d'un champ électrique alternatif dans le cristal piézo-électrique. Celui-ci vibre et émet un signal acoustique. L'inverse se produit à la réception. Les dimensions des éléments piézo-électriques sont de préférence calculées en fonction de la fréquence acoustique de travail de la sonde et en fonction de la vitesse de propagation des ondes dans le cristal. Ces deux grandeurs déterminent la longueur d'onde λ de la vibration acoustique dans le cristal. Dans la barrette les éléments piézo-électriques sont alignés côte à côte, parallèlement à leur longueur, et leur hauteur est la distance qui sépare les deux électrodes. Dans ces conditions il est connu que la longueur des éléments doit être supérieure à une dizaine de fois λ, que la hauteur doit être sensiblement égale a λ/2, et que la largeur, mesurée orthogonalement à ces deux premières demensions, doit être inférieure ou égale à λ/6. En tenant compte d'une vitesse de propagation de l'ordre de 1500 mètres par seconde et d'une fréquence de travail de l'ordre de 7,5 MHz, les éléments de la barrette doivent avoir une largeur et donc un pas de connexion inférieur ou égal à environ 30 micromètres. En outre, pour éviter des phénomènes parasites de diaphonie entre des éléments piézo-électriques adajacents, il est connu de couper au milieu de leur largeur les éléments piézo-électriques. Ceci a pour effet de diviser par deux le pas de connexion. Il devient de l'ordre de 15 micromètres.

Pour réaliser les connexions, il a été développé dans l'état de la technique des solutions, inspirées de la technologie des semi-conducteurs. Dans celles-ci une nappe de fils de connexion est apliquée contre chaque face de la barrette. Dans ces deux nappes, des connexions individuelles sont afectées à chacune des élecrodes séparées des éléments piézo-électriques. Au cours de la fabrication les deux nappes s'étendent de part et d'autre de la barrette comme deux ailes. Pour réduire l'encombrement d'une telle sonde on replie ultérieurement ces deux ailes ver l'arrière. Or l'évolution de la technique a maintenant consacré l'utilisation de sondes à barrette courbe. Dans ces barrettes l'alignement des éléments à une forme courbe convexe, adaptée d'une part à un contact direct avec les corps à examiner, et ayant pour effet d'autre part de limiter le nombre et la complexité des circuits éléctroniques de commande de ces barrettes lors de leur utilisation en balayage sectoriel. Pour des raisons évidentes de simplicité les barrettes sont d'abord fabriquées à plat sur un support flexible puis ultérieurement courbées. On s'est alors aperçu que la technique de connexion préconisée était inexploitable. On ne peut pas courber les nappes deux fois dans des directions orthogonales.

Dans une demande de brevet européen n^{o} 84 308 373.4 déposée le 03 Décembre 1984, il a été proposé une solutiion au problème de connexion résultant de la courbure des barrettes. Dans cette solution des groupes d'éléments adjacents sont reliés à des nappes de taille réduite (puisque le nombre des éléments dans un groupe est inférieur au nombre des éléments de la barrette). Lorsque la barrette est courbée ces nappes sont prévues pour occuper dans l'espace des plans superposés les uns aux autres. Cette technique ne donne cependant pas totale satisfaction. On s'est aperçu que les contraintes exercées lors de la courbure par une nappe, même de taille réduite, sur les éléments du groupe auquel elle est connectée avait pour effet de rompre la continuité de la courbure générale de la barrette ; celle-ci pouvant à la limite être considérée comme une succession de segments en ligne brisée approchant la courbe théorique à réaliser. Il en résulte une distortion des images produites par l'échographe qui gène l'interprétation de leur signification. La solution à ce problème qui consisterait à réaliser des nappes avec une seule connexion par nappe, affectée dans ce cas à un seul élément, est inexploitable compte tenu du nombre d'éléments que doit comporter une barrette : le plus possible (typiquement 128). Le nombre de connexions à réaliser pouvant être égal au triple du nombre d'éléments, il faudrait alors manipuler un écheveau important de fils que leur dimension réduite, de l'ordre de 5 micromètres de diamètre, rendent en plus fragiles.

L'invention a pour objet une solution réellement industrielle à ce problème de fabrication. Dans l'invention on utilise, à côté de chaque élément, un relais qui se présente sous la forme d'un bloc parallélépipédique présentant la particularité d'être métallisé sur au moins deux faces adjacentes. Ce relais comporte donc en lui-même la pliure recherchée. En effet par une de ses faces il peut être connecté, dans un même plan, avec une électrode de l'élément. Par son autre face, électriquement reliée à la première, il peut être connecté à un circuit de connexion présenté orthogonalement. Cette solution qui est particulièrement utile dans le cadre d'utilisation de barrettes courbes, convexes aussi bien que concaves, peut bien entendu être aussi utilisée avec des barrettes droites, en ligne brisée etc...: elle remplace la pliure des nappes.

L'invention concerne une sonde d'échographe du type comportant des éléments piézo-électriques alignés, montés sur un support commun à tous les éléments, et des moyens de connexion électrique pour relier des circuits électroniques à ces éléments, caractérisée en ce que ces moyens de connexion comportent sur au moins un côté de l'alignement et au droit de chacun des éléments, au moins un bloc en forme générale parallélépipédique, métallisé sur au moins deux de ses faces adjacentes, et fixé sur le support.

L'invention sera mieux comprise à la lecture de la description qui suit et à l'examen des figures qui l'accompagnent. Cell-ci ne sont donées qu'à titre indicatif et nullement limitatif de l'invention. Sur les figures les mêmes repères désignent les mêmes éléments. Les figures montrent:
-figure 1: une partie d'une sonde échographe selon l'invention;
-figures 2a à 2c: des étapes du procédé de montage des circuits de connexion de l'invention;
-figures 3a et 3b: deux variantes de liaisons électriques des éléments d'une sonde munie du perfectionnement de l'invention.

La figure 1 représente une barrette d'une sonde d'échographe selon l'invention. La barrette 1 comporte des éléments piezo-électriques: par exemple l'élément 2 constitué de deux demi-éléments 2a et 2b. Ces éléments sont alignés, et montés entre un support 3, commun à tous les éléments, et des lames de transition acoustique telles que 4, divisées en deux demi-lames 4a et 4b, affectées à chacun de ces éléments. Un élément 2 est ainsi composé de deux demi-éléments, cete division servant à résoudre des problèmes de diaphone pouvant apparaître entre deux éléments adjacents par exemple les éléments 2 et 5. Les faces avant 6 et arrière 7 de chaque élément sont respectivement munies d'une métallisation 8, 9, qui sert à induire un champ électrique dans l'élément quand un signal électrique leur est appliqué. Les métallisations des faces avant et arrière permettent d'appliquer un champ électrique parallèle à la direction de propagation des ondes acoustiques. Cette disposition est avantageuse car elle améliore le coefficient de couplage entre le champ électrique et le champ acoustique.

Les éléments piézo-électriques comportent par exemple des éléments en plastique comme par exemple le PVF₂, ou PVT₂F copolymère; une céramique comme par exemple le PZT, le PZT composite polymère ou le PBTi0₃ ou un cristal.

Ce qui caractérise l'invention est essentiellement la présence, sur au moins un côté de l'alignement A des éléments, ici par exemple à droite, de blocs 10 de forme générale parallélépipédique, affectés à chacun des éléments (le bloc 10 est affecté à l'élément 2), et qui possèdent la particularité d'être métallisés sur au moins deux de leurs faces adjacentes. Ici les faces 11 à 14 du bloc 10 sont même toutes métallisées. Il en résulte que les métallisations 8 et 9 des éléments, réalisées dans des plans parallèles au plan de la barrette, peuvent être connectées simplement, dans des plans parallèles, à des faces métallisées des bloc. Et la continuité de la métallisation, à l'endroit des faces adjacentes des blocs apporte une possibilité de liaison éléctrique à ces éléments dans des plans qui sont maintenant perpendiculaires au plan de la barrette. On a ainsi réalisé l'opération équivalente à la pliure des nappes. Les blocs relais peuvent avoir des formes quelconques. Avec la caractéristique parallélépipédique il est entendu que ces blocs ont au moins deux faces métallisées situées dans deux plans sensiblement perpendiculaires.

A l'examen des figures 2a à 2c on va examiner un procédé général de fabrication d'une barrette selon l'invention. Sur un support mince 3, par exemple en polyuréthane, et en forme générale de T inversé, on réalise une métallisation par un procédé connu. Par exemple par évaporation-projection sous vide ou encore par électrolyse. Puis on fixe, au dessus de la partie centrale de ce support, une barre d'un cristal piézo-électrique 15 dans lequel seront taillés ultérieurement les éléments. On réalise de plus des règlettes (figure 2a) en céramique dont la longeur L est égale à la longueur du cristal 15 c'est à dire à la longueur nécessaire pour réaliser la barrette. La règlette 16 est ensuite métallisée sur toutes ses faces 11-14 de manière à assurer une continuité électrique à sa périphérie. Puis, par une opération simple de rainurage (figure 2c), on sépare la métallisation en deux métallisations 21 et 22 électriquement indépendantes. Par exemple on réalise des rainures 17, 18 au travers de la métallisation jusque dans le corps en céramique de la règlette. Dans une réalisation préférée on réalise pour chaque barrette deux règlettes de cetter façon. Chaque règlette 16 et 19 est alors fixé de part et d'autre du cristal 15 au dessus des branches 23 et 24 du support 3. La forme générale de T inversé du support est mise à profit pour caler de part et d'autre de ce support les règlettes 16 et 19.

Selon des techniques similaires on réalise ensuite une lame 20 dite de transition dont l'épaisseur d'une manière connue, est égale au quart de la future longueur d'onde acoustique de travail de la sonde. Cette lame 20 est métallisée par sa face inférieure. La lame est ensuite fixée au cristal 15 et aux règlettes 16 et 19. Une des deux métallisations de chaque règlette, la métallisation 21 peut alors venir au contact de la métallisation du support 3, sur un flan vertical et sur un flan horizontal de ce support; tandis que l'autre métallisation, la métallisation 22, peut venir prendre contact sous la métallisation de la lame 20. Comme les deux métallisations 21 et 22 débouchent sur la face latérale 13 de la règlette 16 on a ainsi réussi à présenter électriquement, sur une face latérale perpendiculaire au plan du cristal 15, les métallisations des faces supéreieures et inférieures de ce cristal. La continuité électrique entre la métallisation 8 d'une face du cristal, la métallisation de la lame 20, et les metallisations 22 d'une part, et entre la métallisation 9, la métallisation du support, et les métallisations 21 d'autre part est assurée par pressage et collage avec des colles éventuellement conductrices. Compte tenu de la précision de réalisation nécessaire pour fabriquer le cristal, les règlettes, la lame, et le support, on obtient un assemblage parfait en jouant au besoin sur la souplesse de la lame 20. Dans ce but on peut même ménager un espace élastique e entre la limite du bord du cristal et le bord des règlettes de manière à permettre le fléchissement de cette lame.

En variante, les règlettes peuvent être métallisées comme l'indique la figure 2d. Sur celle ci la règlette 16 comporte une seule métallisation s'étendant d'une face 26 à une face 27. On peut de cette manière remplacer les reglettes 16 et 19 par deux règlettes 25, mais tournées d'un demi tour, d'un coté à l'autre du cristal 15. Par exemple sur la partie droite du cristal la métallisation de la face 26 serait au contact de la métallisation de la branche 23 du support 3, et la métallisation 27 verticale, latérale, serait affectée à sa connexion par la droite de la barrette. Sur la gauche de la barrette la métallisation 26 serait au contact de la métallisation de la lame 20 tandis que la métallisation 27 verticale, latérale présentéee à gauche cette fois en assurerait la continuité. De cette manière on pourrait accéder électriquement par la gauche à l'autre électrode du cristal 15.

Une fois que ces opérations d'assemblage sont effectuées, on taille la barrette d'éléments piézo-électriques dans le barreau com posite ainsi constitué. On effectue comme il est connu des découpes, par exemple à la scie, le long de ce barreau avec un pas choisi. D'une manière préférée des découpes 27 (figure 1) entre éléments sont plus profondes que des découpes 28 à l'intérieur d'un même élément. Le rappel en tirets 29 de la base des découpes 27 montre que ces découpes s'étendent jusque dans le support 3 c'est à dire en dessous de la base des règlettes. De ce fait les règlettes sont tronçonnées en des séries de blocs (tels que 10) affectés ipso-facto chacun à un élément piézo-électrique. Les découpes intermédiaires 28 sont pratiquées au milieu de chaque élément jusqu'à une profondeur rappelée par une ligne en pointillés 30 dont le plan est sousjacent à l'altitude de la rainure 17 qui, dans la version préférée, sépare les métallisations des règlettes 16 en deux métallisations électriquement indépendantes. Il résulte de cette manière de faire qu'il est possible, pour un même élément, d'accéder à son éléctrode inférieure par une connexsion appliquée sur une face latérale 31 du bloc relais de cet élément. On accède aux électrodes supérieures de chacun des deux demi-éléments qui constitue cet élément par les métallisations 32 et 33, appartenant à un même bloc, et ayant été électriquement séparées l'une de l'autre par la découpe 28. On remarque que les connexions 31 à 33 sont effectivement situées dans un plan maintenant perpendiculaire au plan de la barrette 1.

Les figures 3a et 3b montrent des exemples de réalisation du reste des moyens de connexion dont la réalisation se trouve simplifiée du fait de l'invention. D'une part, ainsi qu'il a été annoncé, l'invention est plus particulièrement intéressante dans les cas de réalisation de barrettes courbes. La courbure est obtenue après exécution des séparations 27 et 28 en appliquant le support 3 déformable sur une forme courbe adéquate. La solution de micro-assemblage représentée sur la figure 3a comporte, avec la variante préférée avec rainurage 17,18 de règlettes totalement métallisés, deux circuits imprimés 35,36 (obtenus par exemple par gravure) comportant chacun une partie évasée dont la tête a une forme arrondie pour venir s'imbriquer sous, ou à proximité du support courbé 3. Chaque circuit imprimé comporte un nombre de pistes 37,38 s'évasant en corolle dans la tête du circuit. Le nombre des pistes est égal au nombre des éléments piézo-électriques de la sonde. En plus des pistes 37, 38 ces circuits imprimés comportent une piste 39 qui couronne le circuit. La piste 39 est destinée à être reliée, par des fils de liaison électrique 40 et 42, aux connexions 32 et 33 de chacun des blocs parallélépipédiques. Les extrémités de chacune des pistes 37, 38 sont destinées à être raccordées par des fils de liaison 41 aux connexions 32 des blocs parallélépipédiques. Des liaisons semblables sont réalisées pour le circuit 36.

Ces liaisons assurent, par rapport au montage de l'état de la technique cité, un avantage supplémentaire de symétrie de la connexion. En effet dans l'état de la technique cité une connexion relative à une des faces des éléments était organisée sur un seul côté de la barrette, tandis que l'autre connexion (à l'autre face des éléments) étaient organisée de l'autre côté de la barrette. Il en résultait une modification néfaste du fonctionnement du cristal piézo-électrique. Dans l'invention l'alimentation par un même coté de la barrette, ou mieux encore d'une manière préférée par les deux côtés de la barrette en même temps, des deux électrodes de chaque élément a pour effet d'éviter cet inconvénient. La technique utilisée pour réaliser les connexions 40 à 42 est dérivée d'une technique de liaison du type de celle pratiquée dans la technologie des semi-conducteurs. Elle est parfaitement industrialisable du fait des pas réguliers de répartition des connexions 40 et 42 d'une part et des connexions 41 d'autre part. Cette opération, qui est très précise, peut donc être automatisée à condition de faire subir devant la machine qui l'effectue un déplacement circulaire de l'ensemble barrette-circuits imprimés.

Dans une variante représentée dans la figure 3b, la technique de connexion utilisée et une technique dite de refusion. Dans celle ci un circuit imprimé tel que le circuit 35 est approché de chaque côté de la barrette courbée. Le circuit 35 comporte à l'endroit des extrémités des pistes et en regard de la piste de couronnement des trous métallisés 43 à 45. Ces trous métallisés sont disposés en regard des faces 31 à 33 respectivement des blocs relais de chacun des éléments piézo-électriques. La métallisation de ces trous ainsi que la métallisation de ces faces latérales est adaptée pour recevoir une minuscule goutte d'Indium obtenue par croissance. Avant l'opération de refusion le circuit imprimé est appliqué contre la barrette de manière à ce que les gouttes correspondantes se touchent. Puis par chauffage modéré (90°) sous vide on opère la refusion. Dans ces conditions les gouttes se fondent l'une dans l'autre ainsi que dans le métallisations qui les portent. L'avantage de cette solution est de réaliser la connexion simultanée de tous les blocs, et donc de tous les éléments. D'autres opérations sont ensuite effectuées d'une manière classique. En particulier on réalise un connecteur pour relier la sonde à ses circuits électroniques (non représentés) ainsi qu'une enveloppe de protection de la sonde ainsi préparée.

## Revendications

1 - Sonde d'échographe du type comportant des éléments (2) piézo-électriques alignés (A), montés sur un support (3) commun à tous les éléments et des moyens (35,36) de connexion électrique pour relier des circuits électroniques à ces éléments, caractérisée en ce que les moyens de connexion comportent sur au moins un côté de l'alignement et au droit de chacun des éléments au moins un bloc (10) en forme générale parallélépipédiques métallisé sur au moins deux (12,13) de ses faces adjacentes, et fixé sur le support.

2 - Sonde selon la revendication 1, caractérisée en ce que les éléments sont chacun recouverts d'une lame (4) de transition acoustique et en ce que les blocs sont insérés entre le support et ces lames.

3 - Sonde selon la revendication 1 ou la revendication 2 caractérisée en ce que l'alignement est courbe (Fig. 3a, 3b).

4 - Sonde selon la revendication 3, caractérisée en ce que l'alignement est convexe.

5 - Sonde selon la revendication 3, caractérisée en ce que l'alignement est concave.

6 - Sonde selon l'une quelconque des revendications 2 à 5, caractérisée en ce que les moyens de connexion éléctrique comportent au droit de chaque élément deux blocs (16,19) insérés respectivement de part et d'autre de cet élément, entre le support et la lame de transition.

7 - Sonde selon l'une quelconque des revendications 2 à 6, caractérisée en ce que les blocs sont métallisés sur au moins trois faces contigües, et en ce que la métallisation forme deux surfaces (21,22) de contact, électriquement indépendantes, déstinées à relier les faces (7,6) des éléments appliquées respectivement contre le support et contre la lame.

8 - Sonde selon l'une quelconque des revendications 1 à 7, caractérisée en ce que les moyens de connexion comportent un circuit imprimé (35) et un jeu de fils (40 - 42) de liaison reliant les métallisations (31 - 33) des blocs à des liaisons imprimées (37 - 39) sur le circuit.

9 - Dispositif selon l'une quelconque des revendications 1 à 7, caractérisée en ce que les moyens de connexion comportent un circuit imprimé et des gouttes d'un métal à refusioner déposées sur les faces latérales (31 - 33) des blocs et sur des liaisons (43 - 45) réalisées sur le circuit.

10 - Sonde selon l'une quelconque des revendications 1 à 9, caractérisée en ce que les blocs comportent au moins une rainure (17) intermédiaire pour séparer les métallisations.

11 - Sonde selon l'une quelconque des revendications 1 à 10, caractérisée en ce que les blocs comportent une séparation (28) intermédiaire pour pouvoir être reliés à des demi-éléments adjacents.

12 - Sonde selon l'une quelconque des revendications 1 à 11, caractérisée en ce qu'elle comporte un espace d'élasticité (e) entre les bords latéraux des éléments et des blocs correspondant à ces éléments.
